# EUROPÄISCHE PATENTSCHRIFT

(11) **EP 0 052 188 B1**
(45) Veröffentlichungstag und Bekanntmachung des Hinweises auf die Patenterteilung: **16.01.1985**
(21) Anmeldenummer: 81106754.5
(22) Anmeldetag: 29.08.1981
(51) Int. Cl.: E04C 2/54, E04D 3/06, F16S 1/00

(54) **Abschlussprofilleisten für Hohlplatten**
Profiled cover-strips for cavity panels
Baguettes de bord profilées pour panneaux creux

(30) Priorität: 15.11.1980 DE 3043236; 26.06.1981 DE 8118617 U
(43) Veröffentlichungstag der Anmeldung: 26.05.1982
(73) Patentinhaber: Röhm GmbH, 64293 Darmstadt (DE)
(72) Erfinder: Mönch, Theodor Peter, D-6114 Gross-Umstadt-Heubach (DE); Hanstein, Friedrich, D-6112 Gross-Zimmern (DE); Kerk, Klaus, D-6103 Griesheim (DE); Löbig, Inge, D-6100 Darmstadt (DE)

## Beschreibung

Hohlplatten, insbesondere in einer lichtdurchlässigen Ausführung, werden in neuerer Zeit, insbesondere auf dem Bausektor, häufig eingesetzt. Die lichtdurchlässigen Hohlplatten bestehen in der Regel aus zwei Deckplatten (und gegebenenfalls einer parallel zu diesen angeordneten Zwischenschicht), die durch Stege im gegenseitigen Abstand gehalten werden, so dass Deckplatten und Stege Hohlräume umschliessen (sogenannte Stegdoppel- bzw. Stegdreifachplatten).

Die Hohlplatten besitzen im allgemeinen «offene Stirnseiten» senkrecht zu den versteifenden Stegen. Von diesen «offenen Stirnseiten» her betrachtet, stellen sich die Hohlplatten als ein System parallel nebeneinander angeordneter Hohlkammern dar.

Als lichtdurchlässiges Material zur Herstellung von Hohlplatten eignet sich beispielsweise Polyvinylchlorid, Polyäthylen und Polypropylen, Polystyrol, Polyamid, Polyformaldehyd und insbesondere Polyacrylate und -methacrylate und Polycarbonat.

Es ist leicht einzusehen, dass diese offene Stirnseiten bei der praktischen Handhabung von Hohlplatten Probleme mit sich bringen. Bei der Stapelung, beim Transport und beim Einbau besteht die Gefahr der mechanischen Beschädigung. Darüber hinaus können von den «offenen Stirnseiten» her leicht Wasser, Staub und Schmutz und in der Folge Algen, Moos usw. in den Hohlraumbereich der Hohlkammern eindringen. Die spätere Beseitigung solcher in den Kammern sitzenden Verunreinigungen ist sehr mühsam und aufwendig. Als Sicherung der offenen Stirnseiten bis zum erfolgten Einbau hat sich ein Verschlusselement aus einem flexiblen Band gemäss der DE-C 27 08 758 sehr bewährt. Die oben geschilderten Probleme, die mit den offenen Stirnseiten der Hohlkammerplatten zusammenhängen, sind häufig auch nach der Fixierung der Hohlkammerplatten an Ort und Stelle, d. h. nach dem Einbau z.B. als Dachplatten, Balkonverkleidungen, in Gewächshäusern, Sportstätten, Industriebauten usw. noch akut. Hinzu tritt, dass bei jeder Art von Sicherung der offenen Stirnseiten von Hohlkammerplatten das Austreten von Kondenswasser, das sich innerhalb der Hohlkammern gebildet hat, gewährleistet sein sollte.

Man hat in der Praxis gewisse Lösungen der oben geschilderten Probleme gefunden, die jedoch noch verbesserungsfähig erscheinen. In der DE-U 77 20 885 wird eine Kantenabschlussleiste aus metallischem Werkstoff, bestehend aus einer abdeckenden Leiste, ausgestattet mit einer Anzahl von in die Profilhohlkammern von Hohlkammerplatten passenden, im Querschnitt einen spitzen Winkel bildenden, verhakenden Zungen empfohlen.

Derartige Kantenabschlussleisten lassen sich in der Regel nicht ohne Beschädigung wieder abnehmen.

Vielfach werden in der Praxis Abschlussprofile aus Aluminium in Form eines sogenannten U-Profils den offenen Stirnseiten von Stegdoppelplatten u.ä. überzogen. Kantenabdeckungen aus metallischen Werkstoffen haben u.a. den Vorteil, dass sie die Entflammbarkeit von Stegdoppelplatten von den dafür besonders anfälligen Kanten her deutlich herabsetzen.

Allerdings beobachtet man z. B. bei Dachverglasungen mit Stegdoppelplatten, deren offene Stirnseiten mit U-Profilleisten geschützt sind, dass die auf den Dächern niedergeschlagenen Schmutzteilchen bei Regen in den von den U-Profilleisten abgedeckten Teil der Stegdoppelplatten eingeschwemmt werden, um dort zu verbleiben. Die Schmutzteilchen aggregieren sich, bilden Schmutzränder, verkrusten beim Austrocknen der Platten und verstopfen mitunter einzelne Kammern. In der Folge können Kondenswasserstau, Algenbildung, Fäulnis usw. als sekundäre Folgeerscheinungen eintreten.

Die Primärverschmutzung und die davon herrührenden Folgeerscheinungen können zumindest das Aussehen transparenter und translucenter Hohlkammerplatten ziemlich beeinträchtigen. Nicht zu vernachlässigen ist aber auch derverminderte Lichtdurchtritt durch die Stegdoppelplatte, insbesondere bei Algenbefall an Gewächshäusern.

Ausserdem stellte sich bei Dachverglasungen mit flachem Neigungswinkel der Nachteil ein, dass das Wasser, etwa unter Windeinwirkung, auf der Unterseite zurückfliessen kann, so dass sich ebenfalls Schmutzränder, Algenbefall usw. einstellen.

Aus der DE-U 75 13 909 ist eine U-Profilleiste bekannt, bei der vom untergreifenden Schenkel des Profils aus ein etwa rechtwinklig nach unten abgekanteter Flansch als Traufkante ausgebildet sein kann. Bei Anwendung dieser Vorrichtung an den meist geneigt angebrachten Hohlkammerplatten kann sich eingedrungenes Wasser bis zur Höhe des Ansatzes der Traufkante aufstauen, wobei Abdichtungen aus porösem Material die Stauwirkung eher noch verstärken würden.

In der DE-U 73 07 322 wird das Problem dadurch gelöst, dass die Grundfläche des Profils nicht-eben gestaltet ist. Es komme nicht darauf an, welche Gestalt die Grundfläche habe. Durch die gebildeten Zwischenräume könne das Wasser seitlich abfliessen. Ein Zurückschlagen auftreffenden Wassers von der Hohlplattenober- auf die Hohlplattenunterseite wird dadurch nicht unterbunden.

In keinem Fall kann eingedrungenes Wasser unterhalb der Ebene des jeweils unteren Gurts des U-Profils abgeführt werden.

Ein weiteres Problem stellt das Eindringen von Staub bzw. feinem Sand unter Windeinwirkung, speziell bei Verwendung in ariden und semiariden Zonen dar.

Es wurde nun gefunden, dass Abschlussprofilleisten (1) für Hohlplatten den geschilderten Anforderungen voll genügen, die aus einer oberen Schiene (2) und einer unteren Schiene (3) und einen diese verbindenden Abschnitt (4), der in eine Abtropfkante (5) ausläuft, bestehen, wobei vorzugsweise die durch den Berührungspunkt der Schiene (2) mit dem Abschnitt (4) bis zu der Abtropfkante (5) gelegte Verbindungsgerade (6), welche innerhalb des Abschnitts (4) verläuft, einen Winkel zum Lot auf die Schiene (2) bildet, und wobei diese Verbindungsgerade länger ist als die direkte Enfernung zwischen den beiden Schienen (2) und 3. Die Abschlussprofilleiste (1) weist ferner unterhalb der Ebene des unteren Gurts (9) der Hohlplatte (10) eine Anzahl von Öffnungen auf. Die in Klammern angegebenen Zahlen beziehen sich auf die Figuren. Figur 1 zeigt die erfindungsgemässe Abschlussprofilleiste (4) vor dem Einbau, von oben; Figur 2 gibt sie in eingebautem Zustand wieder. Die Abschlussprofilleisten (1) sollten zweckmässigerweise materialmässig zunächst einmal den Anforderungen, die an die Hohlplatte gestellt werden, genügen, so dass sie in etwa die gleiche Lebensdauer besitzen. Bis auf das Dichtungselement (7) werden sie voteilhaft einstückig ausgeführt. Die erfindungsgemässen Abschlussprofilleisten können beispielsweise aus Metall oder aus geeignetem Kunststoff gefertigt sein. Sodann ist zu beachten, dass ausreichende Haftung zwischen der Abschlussprofilleiste (1) und dem oberen Gurt (8) und dem unteren Gurt (9) einer Hohlplatte (10) ohne Verwendung eines Haftvermittlers wie einer Zwischenschicht, eines Klebers usw. dann zustande kommt, wenn in montiertem Zustand über die Schienen (2) und (3), die dann zueinander parallel stehen, ein gewisser Druck auf die Gurte (8) und (9) ausgeübt wird. Dieser Druck kann z.B. aus einer Spannung herrühren, die bei der Montage der Abschlussprofilleiste (1) auf die Hohlplatten (10) in dem System (1) erzeugt wird, beispielsweise, wenn der Abstand zwischen den beiden Schienen (2) und (3) beim Aufbringen auf die Hohlplatte aufgeweitet werden muss.

Die Abtropfkante (5) erstreckt sich, um das Abtropfen von Wasser sicher zu gewährleisten, über die Ebene der unteren Schiene (2) hinaus. In der Regel beträgt ihre Höhe (gemessen von der unteren Schiene (2) an) etwa 0,5 bis 1,5 cm.

Eine bevorzugte Ausführungsform der erfindungsgemässen Abschlussprofilleiste (1) besteht somit darin, dass von der Herstellung her die beiden Schienen (2) und (3) nicht parallel zueinander, sondern nach der Öffnung hin unter einem spitzen Winkel angeordnet sind.

Die Ausführungsform, bei der über die Schienen (2) und (3) ein gewisser Druck auf die Gurte (8) und (9) der Hohlplatte (10) ausgeübt wird, setzt demnach im allgemeinen die Verwendung eines Materials von gewisser Elastizität voraus, aber auch von hinreichender Steifigkeit. Gleichzeitig wird dadurch auch der Rahmen für die Materialdicke abgesteckt.

Sowohl Ausführungsformen aus Metall oder aus Kunststoff können die oben genannten Voraussetzungen erfüllen. In beiden Fällen muss auf ausreichende Beständigkeit, z. B. Korrosions-, Witterungs-, Lichtbeständigkeit usw., geachtet werden.

Bei Ausführungen aus Metall seien solche aus Aluminium besonders genannt. Zweckmässigerweise können die Oberflächen in an sich bekannter Weise geschützt werden, beispielsweise durch Lackieren, Beschichten, Eloxieren usw. Für die Ausführungen aus Kunststoff kommen insbesondere Polycarbonat, Acrylnitril-Butadien-Styrol-Copolymere, Polyvinylchlorid u.ä. infrage.

Ferner sind in regelmässigen Abständen an der unteren Schiene (3) der Abschlussprofilleiste (1) eine Anzahl von Öffnungen (11) angebracht, die den Austritt des in das System (1) bzw. (10) gelangten Wassers gestatten. Bevorzugt befinden sich die Öffnungen (11) an der unteren Schiene (3) in einem Bereich, der nicht mehr mit dem unteren Gurt (9) der Hohlplatte (10) in Berührung steht. Es ergibt sich daraus eine Ausführungsform bei der die untere Schiene (3) im montierten Zustand um etwa die Grösse der Öffnung (11) gegenüber der oberen Schiene (2) verlängert oder verschoben ist in Richtung einer gedachten Verlängerung der Ebene des unteren Gurts (9). Die Grösse der Öffnung (11) soll so bemessen sein, dass Wasser in flüssigem Zustand durchtreten kann. Im allgemeinen wird es sich um kreisförmige Öffnungen (Löcher) mit einem Durchmesser zwischen 2 und 5 mm handeln. Die Öffnungen befinden sich zweckmässig in Abständen von 1,5 bis 15 cm, vorzugsweise 1,5 bis 6 cm, und sind regelmässig angeordnet.

Besonders bevorzugt ist eine Ausführungsart der Erfindung, bei der sich auf der Innenseite des verbindenden Abschnitts (4) ein Dichtungselement (7) zur Abdichtung der durch die beiden Gurte (8) und (9) und die diese verbindenden Stege gebildeten Hohlkammern (10) befindet. Das Dichtungselement besteht vorzugsweise aus einem kompressiblen Material, das möglichst undurchlässig für feste Partikel ist, aber den Durchtritt von Wasser gestattet.

Als Material bietet sich z. B. feinporiger, geschäumter Kunststoff an. Genannt sei beispielsweise Polyäthylen-, Polyurethan-, Polyimid-, Chloroprenkautschuk-Schaum usw..

Ferner ist feiner Filz, lockeres Glasvlies u.ä. geeignet. Das Dichtungselement (7) kann als eine Schicht mit im wesentlichen gleichmässigem, ungefähr rechteckigem Querschnitt auf die Innenseite des verbindenden Abschnitts (4) aufgebracht, insbesondere aufgeklebt sein, beispielsweise mittels eines Klebstreifens.

Wie aus dem vorstehenden ersichtlich, sind die Abmessungen der erfindungsgemässen Ab- .schlussprofilleisten (1), speziell die des verbindenden Abschnitts (4), primär durch die Abmessungen der zu schützenden Hohlplatte (10) vorgezeichnet.

Die Breite der Schienen (2) und (3) kann zwischen 12 und 50 mm, vorzugsweise 16 und 40 mm ausmachen, wobei gegebenenfalls die untere Schiene (9) um ca. die Breite der Öffnung (11) breiter sein kann als die obere Schiene. Man wird in der Regel diejenige Ausführungsform wählen, welche den geforderten Zweck bei geringsten Gestehungskosten in zufriedenstellender Weise erfüllt.

Die Verbindungsgerade (6) wird in der Regel in montiertem Zustand einen Winkel zwischen 5 und 20, vorzugsweise ca. 10° zum Lot auf die obere Schiene (2), bilden:

Die Dicke des Dichtungselementes (7) ist vorzugsweise so zu bemessen, dass es beim Aufstekken derAbschtussprofitteiste (1) auf die Hohl platte (10) in seinem oberen Teil stärker komprimiert wird, während der untere Teil weinger stark komprimiert wird, jedoch einen staubdichten Abschluss der Hohlkammern gewährleistet.

Das Aufstecken der erfindungsgemässen Abschlussprofilleiste (1) auf die Hohlplatte (10) kann in einfacher Weise von der Front her oder von der Seite her vorgenommen werden. Die erfindungsgemässen Abschlussprofilleisten lassen sich bei Bedarf auch leicht entfernen und wieder montieren, etwa falls die Dichtungselemente (7) ausgewechselt werden müssten.

Die Vorteile der erfindungsgemässen Abschlussprofilleiste (1), insbesondere in Verbindung mit den Dichtungselementen (7), liegen auf der Hand. Im System befindliches Wasser, z.B. Kondenswasser, kann zuverlässig durch die Öffnungen (11) austreten. Das Eindringen von Festkörperpartikeln und von Regenwasser von aussen her in die Hohlkammern kann weitgehend verhindert werden. Damit wird auch dem Wachstum von Algen weitgehend der Boden entzogen.

Bei langen Abschlusskanten würde sich, wenn keine Öffnungen (11) vorhanden wären, in der Mitte ein Wasserrückstau bilden, der nicht oder nur äusserst langsam abfliesst. Dieser Effekt verstärkt sich, wenn die Stegdoppelplatte in der Mitte geringfügig durchhängt.

Bei einer weiteren Ausführungsform der Erfindung ist die Innenseite des Verbindungsabschnittes (4) profiliert und die Abtropfkante hohl ausgebildet und steht der Hohlraum mit dem von den Schienen (2, 3) und dem Verbindungsabschnitt (4) umgrenzten Hohlraum in offener Verbindung. Dadurch kann Kondenswasser aus den Hohlkammern der Stegdoppelplatte in die hohle Abtropfkante ablaufen. Zwar ist auch bei dieser Gestaltung mit einem Rückstau des Kondenswassers im mittleren Bereich der Abschlussprofilleiste zu rechnen, aber dieser Rückstau kann sich vollständig innerhalb des Hohlraums der Abtropfkante ausbilden und reicht nicht bis in die Hohlkammern der Stegdoppelplatte.

Bei der letztgenannten Ausführungsform sind die Enden der Schienen (2, 3) ungleich lang, was das Aufsetzen erleichtert, und ihre Kanten umgebördelt. Die Abschlussprofilleisten nach der letztgenannten Ausführungsform lassen sich aus Blech walzen oder können im Stranpressverfahren aus Leichtmetall oder Kunststoff hergestellt werden.

## Patentansprüche

1. Abschlussprofilleiste (1) für Hohlplatten (10), bestehend aus einer oberen Schiene (2), einer unteren Schiene (3) und einem diesen verbindenden Abschnitt (4) und einer Abtropfkante (5), dadurch gekennzeichnet, dass der die obere Schiene (2) und die untere Schiene (3) der Abschlussprofilleiste (1) verbindende Abschnitt (4) in eine Abtropfkante (5) über die untere Schiene (3) hinaus derart ausläuft, dass durch den Abschnitt (4) und die Abtropfkante (5) eine Verbindungsgerade (6) innerhalb des Abschnitts (4) verlaufend, gelegt werden kann und die Abschlussprofilleiste (1) unterhalb der Ebene des unteren Gurts (9) der Hohlplatte (10) eine Anzahl von Öffnungen aufweist.

2. Abschlussprofilleiste gemäss Anspruch 1, dadurch gekennzeichnet, dass die durch den Berührungspunkt der Schiene (2) mit dem Abschnitt (4) bis zu der Abtropfkante (5) gelegte Verbindungsgerade (6) mit dem Lot auf die obere Schiene (2) einen spitzen Winkel bildet.

3. Abschlussprofilleiste gemäss den Ansprüchen 1 und 2, dadurch gekennzeichnet, dass sie aus elastischem Material besteht.

4. Abschlussprofilleiste gemäss den Ansprüchen 1 bis 3, dadurch gekennzeichnet, dass die untere Schiene (3) so ausgebildet ist, dass sie in montiertem Zustand um etwa die Grösse der Öffnungen (11) gegenüber der oberen Schiene (2) in Richtung der Ebene des unteren Gurts (9) verlängert oder verschoben ist.

5. Abschluprofilleiste gemäss den Ansprüchen 1 und 4, dadurch gkennzeichnet, dass sich die Öffnungen (11) in dem gegenüber der oberen Schiene (2) verlängerten oder verschobenen Bereich der unteren Schiene (3) befinden.

6. Abschlussprofilleiste gemäss den Ansprüchen 1 bis 5, dadurch gekennzeichnet, dass sich auf der Innenseite des verbindenden Abschnitts (4) ein Dichtungselement (7) zur Abdichtung der durch die beiden Gurte (8) und (9) und die verbindenden Stege gebildeten Hohlkammern der Hohlplatte (10) befindet.

7. Abschlussprofilleiste gemäss den Ansprüchen 1 bis 6, dadurch gekennzeichnet, dass die beiden Schienen (2) und (3) einen etwas kleineren Abstand besitzen als der Abstand zwischen der äusseren Oberfläche der beiden Gurte (8) und (9) der Hohlplatte (10).

8. Abschlussprofilleiste gemäss den Ansprüchen 1 bis 7, dadurch gekennzeichnet, dass die beiden Schienen (2) und (3) nach der offenen Seite der Abschlussprofilleiste (1) hin unter einem spitzen Winkel angeordnet sind.

9. Abschlussprofilleiste gemäss Anspruch 6, dadurch gekennzeichnet, dass das Dichtungselement (7) aus einem kompressiblen Material, das undurchlässig für feste Partikel, aber durchlässig für Wasser ist, besteht.

10. Abschlussprofilleiste gemäss den Ansprüchen 6 und 9, dadurch gekennzeichnet, dass das Dichtungselement (7) in Form eines Bandes haftend an der Innenseite des verbindenden Abschnitts (4) angebracht ist.

11. Abschlussprofilleiste gemäss den Ansprüchen 6, 9 und 10, dadurch gekennzeichnet, dass das Dichtungselement (7) aus einem feinporigen geschäumten Kunststoff, aus Filz oder aus lockerem Glasvlies hergestellt ist.

12. Abschlussprofilleiste gemäss Anspruch 1, dadurch gekennzeichnet, dass die Abtropfkante (12) hohl ausgebildet ist und der Hohlraum der Abtropfkante mit dem von den Schienen (2, 3) und des Verbindungsabschnittes (4) umgrenzten Hohlraum in offener Verbindung steht.

13. Abschlussprofilleiste nach Anspruch 12, dadurch gekennzeichnet, dass die Innenseite des Verbindungsabschnittes (4) profiliert ist.

## Claims

1. Terminal profiled strip (1) for hollow plates (10), consisting of an upper rail (2), a lower rail (3) and a portion (4) connecting them, and a drip-off edge (5), characterised in that the portion (4) connecting the upper rail (2) and the lower rail (3) of the terminal profiled strip (1) ends in a drip-off edge (5) extending beyond the lower rail (3) so that a connecting line (6) extending within the portion (4) can be positioned through the portion (4) and drip-off edge (5) and the terminal profiled strip (1) has a number of openings below the plane of the lower belt (9) of the hollow plate (10).

2. Terminal profiled strip as claimed in claim 1, characterised in that the connecting line (6) running through the point of contact of the rail (2) with the portion (4) up to the drip-off edge (5) forms an acute angle with the perpendicular to the upper rail (2).

3. Terminal profiled strip as claimed in claims 1 and 2, characterised in that it consists of elastic material.

4. Terminal profiled strip as claimed in claims 1 to 3, characterised in that the lower rail (3) is constructed so that, in the assembled state, it is extended or displaced relative to the upper rail (2) in the direction of the plane of the lower belt (9) by about the size of the openings (11).

5. Terminal profiled strip as claimed in claims 1 and 4, characterised in that the openings (11) are situated in the region of the lower rail (3) which is extended or displaced relative to the upper rail (2).

6. Terminal profiled strip as claimed in claims 1 to 5, characterised in that on the inside of the connecting portion (4) there is a sealing element (7) for sealing the hollow chambers formed in the hollow plate (10) by the two belts (8) and (9) and the connecting webs.

7. Terminal profiled strip as claimed in claims 1 to 6, characterised in that the two rails (2) and (3) are at a spacing which is somewhat smaller than the spacing between the outer surfaces of the two belts (8) and (9) of the hollow plate (10).

8. Terminal profiled strip as claimed in claims 1 to 7, characterised in that the two rails (2) and (3) are arranged at an acute angle towards the open side of the terminal profiled strip (1).

9. Terminal profiled strip as claimed in claim 6, characterised in that the sealing element (7) consists of a compressible material which is impervious to solid particles but pervious to water.

10. Terminal profiled strip as claimed in claims 6 and 9, characterised in that the sealing element (7) is adhesively mounted in the form of a band on the inside of the connecting portion (4).

11. Terminal profiled strip as claimed in claims 6, 9 and 10, characterised in that the sealing element (7) is made from a fine-pored foam plastics material, felt or loose glass-fibre matting.

12. Terminal profiled strip as claimed in claim 1, characterised in that the drip-off edge (12) is of hollow construction and the cavity in the drip-off edge communicates openly with the cavity defined by the rails (2, 3) and the connecting portion (4).

13. Terminal profiled strip as claimed in claim 12, characterised in that the inside of the connecting portion (4) is profiled.

## Revendications

1. Baguette profilée de bord (1) pour plaques creuses (10), se composant d'un rail supérieur (2), d'un rail inférieur (3) et d'une partie (4) reliant ceux-ci, ainsi que d'un bord d'égouttement (5), charactérisée en que la partie (4) qui relie le rail supérieur (2) et le rail inférieur (3) de la baguette profilée de bord (1) se prolonge, au-delà du rail inférieur (3), par un bord d'égouttement (5), en ce qu'une droite de jonction (6) passant par la partie (4) et par le bord d'égouttement (5) peut être tracée de manière à s'étendre à l'intérieur de la partie (4), et en ce que la baguette profilée de bord (1) présente un certain nombre d'ouvertures au-dessous du plan de la membrure inférieure (9) de la plaque creuse (10).

2. Baguette profilée de bord selon la revendication 1, caractérisée en ce que la droite de jonction (6) tracée du point d'intersection du rail (2) avec la partie (4) jusqu'au bord d'égouttement (5) forme un angle aigu avec la perpendiculaire au rail supérieur (2).

3. Baguette profilée de bord selon la revendication 1 ou 2, caractérisée en ce qu'elle est faite d'une matière élastique.

4. Baguette profilée de bord selon l'une quelconque des revendications 1 à 3, caractérisée en ce que le rail inférieur (3) est réalisé sous une forme telle qu'à l'état monté, il soit prolongé ou décalé, par rapport au rail supérieur (2), dans la direction du plan de la membrure inférieure (9) de la plaque creuse, dans une mesure qui correspond approximativement à la dimension des ouvertures (11).

5. Baguette profilée de bord selon l'une quelconque des revendications 1 à 4, caractérisée en ce que les ouvertures (11) se trouvent dans la région du rail inférieur (3) qui est prolongée ou décalée par rapport au rail supérieur (2).

6. Baguette profilée de bord selon l'une quelconque des revendications 1 à 5, caractérisée en ce qu'il est disposé, du côté intérieur de la partie de jonction (4), un élément d'étanchéité (7) assurant la fermeture hermétique des chambres vides de la plaque creuse, formées par les deux membrures (8, 9) et par les entretoises qui les relient.

7. Baguette profilée de bord selon l'une quelconque des revendications 1 à 6, caractérisée en ce que les deux rails (2, 3) sont séparés par une distance un peu plus petite que la distance entre les surfaces extérieures des deux membrures (8, 9) de la plaque creuse (10).

8. Baguette profilée de bord selon l'une quelconque des revendications 1 à 7, caractérisée en ce que les deux rails (2, 3) sont disposés suivant un angle aigu en direction du côté ouvert de la baguette profilée de bord (1).

9. Baguette profilée de bord selon la revendication 6, caractérisée en ce que l'élément d'étanchéité (7) est fait d'une matière compressible qui est imperméable aux particules solides, mais laisse passer l'eau.

10. Baguette profilée selon la revendication 6 ou 9, caractérisée en ce que l'élément d'étanchéité (7) est posé sous la forme d'une bande adhérant à la face interne de la partie de jonction (4).

11. Baguette profilée de bord selon l'une quelconque des revendications 6, 9 et 10, caractérisée en ce que l'élément d'étanchéité (7) est fabriqué en une mousse de matière synthétique à pores fins, en feutre ou en mat peu serré de fibres de verre.

12. Baguette profilée de bord selon la revendication 1, caractérisée en ce que le bord d'égouttement (12) est réalisé sous forme creuse et en ce que la cavité du bord d'égouttement est en communication ouverte avec l'espace vide délimité par les rails (2, 3) et par la partie de jonction (4).

13. Baguette profilée de bord selon la revendication 12, caractérisée en ce que le côté interne de la partie de jonction (4) est profilé.
